# EUROPÄISCHE PATENTANMELDUNG

(11) **EP 0 063 722 A2**
(43) Veröffentlichungstag der Anmeldung: **03.11.1982**
(21) Anmeldenummer: 82102923.8
(22) Anmeldetag: 06.04.1982
(51) Int. Cl.: B65B 61/12

(54) **Verfahren und Vorrichtung zum Herstellen einer Verpackung**

(30) Priorität: 16.04.1981 DE 3115486
(71) Anmelder: UNILEVER N.V., 3013 AL Rotterdam (NL); UNILEVER PLC, London EC4P 4BQ (GB)
(72) Erfinder: Fischer, Wilhelm, D-8960 Kempten (DE)
(74) Vertreter: Hutzelmann, Gerhard

(57) **Zusammenfassung**

Beim Herstellen von Mehrstückverpackungen ist es zweckmäßig, eine einheitliche Packungsgröße zu produzieren, um rationell arbeiten zu können. Dies entspricht jedoch meistens nicht den Wünschen der Hersteller und der Verbraucher. Es wird daher ein Verfahren vorgeschlagen, mit dem verhältnismäßig große Verpackungen hergestellt werden, die am Ende des Produktionsprozesses auf die jeweils gewünschte Größe abgeteilt werden. Das geschieht dadurch, daß die Verpackungshülle mit einer Perforationslinie ausgestattet wird, entlang der die Verpackung auseinanderbrechbar ist. Die Verpackungshülle hat eine Deckseite, mit der sie auf den verpackten Gegenständen aufliegt sowie zwei Seitenwände. Die Vorrichtung hat in einer ersten Station zwei drehbar gelagerte Hebel, welche die Perforationslinien in den beiden Seitenwänden aufzubrechen vermögen und in einer zweiten Station zwei Widerlager sowie ein Druckstück, welche zusammen die Deckseite der Umhüllung entlang der dortigen Perforationslinie aufzubrechen vermögen.

## Beschreibung

Die Erfindung betrifft ein Verfahren zum Herstellen einer Verpackung, deren Anzahl an verpackten Gegenständen am Ende des Verpackungsvorganges veränderbar ist, wobei die Gegenstände in wenigstens einer Reihe hintereinander angeordnet und mit einer die Oberseite und wenigstens einen Abschnitt der Seiten der Gegenstände überdeckenden Umhüllung versehen werden. Sie betrifft weiter eine Vorrichtung zum Herstellen einer solchen Verpackung,

Bei derartigen Verpackungen besteht oft von Seiten der Verbraucher oder der Hersteller der Wunsch, Verpackungen mit einer unterschiedlichen Anzahl von verpackten Gegenständen zur Verfügung zu haben. Es ist zwar denkbar, unterschiedliche Anzahl aufweisende Verpackungen des gleichen Gegenstandes herzustellen. Zur rationellen Herstellung solcher Verpackungen sind jedoch schnell laufende Maschinen notwendig, die nicht ohne weiteres von einer Packungsgröße auf eine andere umgestellt werden können.

Aus dem DE-GM 19 98 464 ist zwar eine Umhüllung der eingangs beschriebenen Art bekannt, wie jedoch eine derartige Verpackung auf die gewünschte Größe gebracht werden kann, ist dabei nicht angegeben.

Darüber hinaus ist aus der DE-OS 25 56 044 ein Verfahren und eine Vorrichtung zum Öffnen von Verpackungen bekannt, wobei eine Schachtel von mehreren rotierenden Messern in Längsrichtung aufgeschnitten und danach zwischen drei rotierenden Scheiben aufgebrochen wird. Sowohl die Schachtel als auch teilweise ihr Inhalt werden dabei zerstört.

Dagegen liegt der vorliegenden Erfindung die Aufgabe zugrunde, ein Verfahren und eine Vorrichtung vorzuschlagen, mit denen es möglich ist, auf einer Hochleistungsmaschine ohne größere Umstellarbeiten Verpackungen herzustellen, die eine unterschiedliche Anzahl von verpackten Gegenständen beinhalten können.

Diese Aufgabe wird erfindungsgemäß dadurch gelöst, daß nach dem Herstellen der Verpackung aber noch innerhalb der Verpackungsmaschine zuerst die Seitenteile der Umhüllung entlang der Perforationslinie aufgebrochen und dann die Deckseite der Umhüllung zwischen einerseits zwei Widerlagern und andererseits einem Druckstück eingespannt und entlang der Perforationslinie auseinandergebrochen wird.

Hierdurch ist es möglich, zuerst eine verhältnismäßig große Verpackung herzustellen und dann diese in die gewünschte Packungsgröße aufzuteilen.

Eine vorteilhafte Vorrichtung zum Durchführen des erfindungsgemäßen Verfahrens ist dadurch gekennzeichnet, daß seitlich des Transportweges der Verpackung zwei Hebel angeordnet sind, welche beim Vorbeifördern der Verpackung die Seitenteile der Umhüllung im Bereich der Perforationslinie einzudrücken vermögen, und daß in Förderrichtung nach diesen Hebeln auf der einen Seite der Verpackung zwei mit Abstand voneinander angeordnete Widerlager für die Verpackung vorgesehen sind und auf der anderen Seite zwischen diesen beiden Widerlagern ein Druckstück angeordnet ist, welches im Bereich der Perforationslinie an der Deckseite anzugreifen und dieses entlang der Perforationslinie aufzubrechen vermag.

Mit dieser Vorrichtung ist es möglich, auf äußerst rationelle Weise eine große Verpackung herzustellen, die beispielsweise vier Gegenstände umfaßt. Je nachdem, ob eine Mehrstückverpackung dieser Größe oder mit einer geringeren Anzahl von Gegenständen hergestellt werden soll, werden die Hebel sowie die Widerlager und das zugehörige Druckstück zum Einsatz gebracht oder nicht. Dieses zum Einsatzbringen geschieht dabei mit einem einfachen Handgriff, was keinerlei Umrüstzeit für die Vorrichtung beim Umstellen von einer Packungsgröße auf eine andere erfordert.

Der Vorteil einer derartigen Verpackung liegt darin, daß sie noch in der Maschine, in welcher sie hergestellt wird, auf die gewünschte verpackte Anzahl von Gegenständen eingestellt werden kann.

In der Zeichnung ist ein Ausführungsbeispiel einer erfindungsgemäßen Verpackung veranschaulicht. Dabei zeigen:
Fig. 1 eine schematische Darstellung des Endabschnittes einer Vorrichtung zum Herstellen einer Verpackung,
Fig. 2 eine Draufsicht auf einen Kartonzuschnitt zum Herstellen einer Verpackung und
_{F}ig. 3 eine schaubildliche Darstellung einer ungeteilten Verpackung

Eine nicht weiter dargestellte Vorrichtung zum Herstellen einer Verpackung 1 hat am Ende zwei Stationen I und II,in denen die Verpackung auf die gewünschte Packungsgröße eingestellt werden kann. Durch beide Stationen verläuft ein Förderband 2,auf dem die Verpackung mit den Böden der Gegenstände aufsteht. Die Verpackung der dargestellten Ausführungsbeispiele hat als verpackte Gegenstände vier tiefgezogene Yoghurtbecher 3 die mit einem oberen Flanschrand 4 versehen sind. Dieser Flanschrand 4 ragt mit zwei gegenüberliegenden Abschnitten durch Einschnitte 5 einer die Becher 3 zusammenhaltenden Umhüllung 6 hindurch, wobei eine sichere Verbindung zwischen Umhüllung und Becher geschaffen ist. Die Umhüllung 6 besteht aus einer auf der Oberseite der Becher aufliegenden Deckseite 7 sowie zwei etwa senkrecht nach unten gebogenen Seitenteilen 8,9. Quer über die Deckseite und die beiden Seitenteile verläuft eine Perforationslinie 10, die sich immer zwischen zwei Bechern erstreckt, wobei auch mehrere solche Perforationslinien vorgesehen sein können.

Seitlich neben der Verpackung sind in der Station I zwei Hebel 11, 12 angeordnet, welche drehbar gelagert sind und von einem nicht dargestellten Mechanismus gegen die Seitenteile der Umhüllung geschwenkt werden können. Die Schwenkbewegung dieser Hebel 11, 12 und die Vorwärtsbewegung der Verpackung 1 durch das Förderband 2 sind so aufeinander abgestimmt, daß die Hebel die Perforationslinie 10 im Bereich der Seitenteile 8,9 treffen und diese durchtrennen.

In der daran anschließenden Station II sind zwei Widerlager 13, 14 vorgesehen, die an einer Kette 15 befestigt sind, die mit gleicher Geschwindigkeit umläuft wie das Förderband 2. Diese beiden Widerlager greifen an den beiden äußersten Bechern der Verpackung an. Auf der gegenüberliegenden Seite der Verpackung ist in dieser Station II ein Druckstück 16 vorgesehen, das ebenfalls an einer umlaufenden Kette 17 mit der gleichen Geschwindigkeit wie die Verpackung läuft. Dieses Druckstück 16 greift im Bereich der Perforationslinie 10 an der Kante der Deckseite 7 an und drückt die Verpackung gegen die Widerlager 13, 14, wodurch auch die Perforationslinie über die Deckseite 7 aufreißt und zwei Verpackungen mit jeweils zwei Bechern gebildet sind.

Es ist auch möglich, Perforationslinien 10 nach jeweils einem Becher vorzusehen, wodurch dann auch Einzelpackungen mit einer derartigen Vorrichtung herstellbar wären.

## Patentansprüche

1. Verfahren zum Herstellen einer Verpackung, deren Anzahl an verpackten Gegenständen am Ende des Verpackungsvorganges veränderbar ist, wobei die Gegenstände wenigstens in einer Reihe hintereinander angeordnet und mit einer die Oberseite und wenigstens einen Abschnitt der Seiten der Gegenstände überdeckenden Umhüllung versehen werden, wobei die Umhüllung an einer oder mehreren Stellen zwischen jeweils zwei Gegenständen mit einer quer über die gesamte Umhüllung verlaufenden Perforationslinie versehen wird, dadurch gekennzeichnet, daß nach dem Herstellen der Verpackung aber noch innerhalb der Verpackungsmaschine zuerst die Seitenteile der Umhüllung entlang der Perforationslinie aufgebrochen und dann die Deckseite der Umhüllung zwischen einerseits zwei Widerlagern und andererseits einem Druckstück eingespannt und entlang der Perforationslinie auseinandergebrochen wird.

2. Vorrichtung zum Durchführen des Verfahrens gemäß Anspruchl, dadurch gekennzeichnet, daß seitlich des Transportweges der Verpackung zwei Hebel (11,12) angeordnet sind, welche beim Vorbeifördern der Verpackung (1) die Seitenteile (8,9) der Umhüllung im Bereich der Perforationslinie (10) einzudrücken vermögen, und daß in Förderrichtung nach diesen Hebeln auf der einen Seite der Verpackung zwei mit Abstand voneinander angeordnete Widerlager (13,14) für die Verpackung vorgesehen sind,und auf der anderen Seite zwischen diesen beiden Widerlagern ein Druckstück (16) angeordnet ist, welches im Bereich der Perforationslinie (10) an der Deckseite (7) anzugreifen und diese entlang der Perforationslinie aufzubrechen vermag.
